# EUROPÄISCHE PATENTSCHRIFT

(11) **EP 2 871 439 B1**
(45) Veröffentlichungstag und Bekanntmachung des Hinweises auf die Patenterteilung: **27.06.2018**
(21) Anmeldenummer: 14003566.8
(22) Anmeldetag: 18.10.2014
(51) Int. Cl.: F42B 33/06

(54) **Anlage zum Entsorgen gefährlicher oder hochenergetischer Materialien**
System for the disposal of hazardous or high-energy materials
Installation d'élimination de matériaux dangereux et hautement énergétiques

(30) Priorität: 06.11.2013 DE 102013018637
(43) Veröffentlichungstag der Anmeldung: 13.05.2015
(73) Patentinhaber: Eisenmann SE, 71032 Böblingen (DE)
(72) Erfinder: Krohne, Gerd, D-71155 Altdorf (DE)
(74) Vertreter: Ostertag & Partner Patentanwälte mbB

(56) Entgegenhaltungen:
- WO-A2-03/066208
- DE-A1- 10 157 163
- DE-B4- 10 227 711

## Beschreibung

Die Erfindung betrifft eine Anlage zum Entsorgen gefährlicher oder hochenergetischer Materialien mit einer schachtofenartigen Vorrichtung, die umfasst:
a) ein Gehäuse, in dem sich ein Reaktionsraum befindet, in dem die Materialien unter kontrollierten Bedingungen zu einer Reaktion bringbar sind, deren Endprodukte ungefährlich sind;
b) ein sich in dem Reaktionsraum von oben nach unten bewegendes Wanderbett, das im dynamischen Gleichgewicht zwischen der Zufuhr eines Schüttgutes und der zu entsorgenden Materialien einerseits und dem Austrag einer Mischung aus Schüttgut und der Reaktion entstammender Reststoffe andererseits ausgebildet ist;
c) eine erste Heißgasströmung, die über einen ersten Einlass in den Reaktionsraum eintritt, den mittleren Bereich des Wanderbetts in vertikaler Richtung nach oben durchströmt und sich auf einer ersten Temperatur befindet;
d) der erste Einlass für die erste Heißgasströmung sich in vertikalem Abstand oberhalb des unteren Endes des Reaktionsraums befindet.
In der DE 199 11 175 C2 ist das Grundprinzip beschrieben, wie gefährliche oder hochenergetische Materialien in einer Art Schachtofen entsorgt werden können. Hierzu wird ein Wanderbett aus Schüttgut, beispielsweise aus Stahlkugeln, hergestellt, dem die zu entsorgenden Materialien beigefügt werden. Diese werden dann mit dem Schüttgut nach unten in eine Zone höherer Temperatur geführt, wo sie zur Reaktion gebracht werden. Das Schüttgut nimmt dabei einen großen Teil der thermischen und kinetischen Energie auf. Schüttgut und aus der Reaktion verbleibende Reststoffe, beispielsweise zerstörte Granathülsen, werden aus der Vorrichtung ausgetragen. Das Schüttgut kann abgetrennt und in den Schachtofen zurückgeführt werden, während die verbleibenden Reststoffe in geeigneter Weise entsorgt werden.

Bei der in der DE 199 11 175 C2 beschriebenen Anlage ist an eine Zufuhr von Heißgas, welches das Wanderbett von unten nach oben durchströmt und das Schüttgut auf diese Weise erwärmt, nicht gedacht. Allenfalls ein Temperiergas, mit dem insbesondere im Bereich der freien Oberfläche des Wanderbettes eine Vortemperierung erfolgt, ist angesprochen.

Eine Vorrichtung der eingangs genannten Art ist in der DE 102 27 711 B4 beschrieben. Hier geht es im Wesentlichen darum, die charakteristische Größe der Schüttgutteile im Blick einerseits auf deren Fähigkeiten, Detonationsenergie aufnehmen zu können, und andererseit auf den Widerstand des Schüttgutes gegen die Durchströmung eines Heißgases zu optimieren. Dies geschieht dort dadurch, dass zwei Schüttgutfraktionen eingesetzt werden, von denen eine im mittleren Bereich des Reaktionsraumes befindliche Schüttgutteile mit größerer charakteristischer Abmessung aufweist, während eine weitere Schüttgutfraktion mit kleinerer charakteristischer Abmessung der Schüttgutteile in dem radial außenliegenden Bereich des Reaktionsraumes vorgesehen ist. Der Schüttgutfraktion mit der größeren charakteristischen Abmessung wird eine erste Heißgasströmung zugeführt, deren Temperatur so hoch ist, dass letztendlich die Detonation der Munition möglich wird. Die Zufuhr geschieht dabei am untersten Ende der innenliegenden Schüttgutfraktion. Eine zweite Heißgasströmung, deren Temperatur niedriger als die erste Temperatur ist, wird in die außenliegende Schüttgutfraktion eingebracht, erneut an deren unterstem Ende. Bei dieser Anordnung wird das Wanderbett auf dem Wege zwischen der Detonationsstelle und der Austragstelle zusätzlich erwärmt, was unter verfahrenstechnischen Gesichtspunkten ungünstig ist.

Aus der WO 03066208 A2 ist eine Vorrichtung zur Entsorgung gefährlicher oder hochenergetischer Materialien bekannt. Die dort beschriebenen Vorrichtung umfasst ein druckfestes Gehäuse, in dem die Materialien unter kontrollierten Bedingungen zu einer Reaktion bringbar sind, deren Endprodukte ungefährlich sind. In dem Gehäuse bewegt sich von oben nach unten ein Wanderbett, welches im dynamischen Gleichgewicht zwischen der Zufuhr eines Schüttgutes und der zu entsorgenden Materialien einerseits und dem Austrag einer Mischung aus Schüttgut und der Reaktion entstammender Reststoffe andererseits ausgebildet ist. Im Inneren des Wanderbettes ist ein Hohlkörper angeordnet, der als Einrichtung zur Einbringung eines Heizgases an dieser Stelle dient und hierzu mit einer externen Heizgasquelle verbunden ist. Mit dieser, direkt in der Nähe des Reaktionsbereiches des Wanderbettes vorgesehenen Einrichtung wird in energiesparender Weise dafür gesorgt, dass in der Reaktionszone des Wanderbettes die gewünschte Reaktionstemperatur herrscht.

Aufgabe der vorliegenden Erfindung ist es, eine Anlage der eingangs genannten Art derart auszugestalten, dass sie energetisch günstiger arbeitet.

Diese Aufgabe wird erfindungsgemäß durch den kennzeichnenden Teil des Anspruchs 1 gelöst. Wird, wie dies unter Punkt d) des Oberbegriff des Anspruchs 1 vorgeschlagen wird, die erste Heißgasströmung nicht am unteren Ende des Wanderbettes sondern in einem gewissen Abstand oberhalb von diesem zugeführt, so kann die nach der Reaktion entstehende Mischung aus Schüttgut und Reststoffen auf dem weiteren Weg zur Austragstelle des Reaktionsraumes bereits abkühlen. Die weitere Abkühlung dieser Mischung außerhalb des Schachtofens, die zur Weiterverarbeitung unerlässlich ist, wird dadurch erleichtert. Erfindungsgemäß ist in vertikalem Abstand oberhalt des ersten Einlasses ein zweiter Einlass für eine zweite Heißgasströmung vorgesehen, die sich auf einer Temperatur befindet, die niedriger als die erste Temperatur ist, und die das Wanderbett nur im radial äußeren Bereich durchströmt. Bei dieser Ausgestaltung wird ein Gedanke aufgegriffen, welcher bereits in der DE 102 27 711 B4 angedeutet ist: Wenn das Wanderbett im radial außenliegenden Bereich von einem Heißgas geringerer Temperatur durchströmt wird und die Heißgasströmung mit der erforderlich hohen Temperatur nur im mittleren Bereich des Wanderbettes fließt, sind erhebliche energetische Einsparungen erzielbar. Anders als in der DE 102 27 711 B4 brauchen jedoch bei der Erfindung nicht notwendig unterschiedliche Schüttgutfraktionen eingesetzt zu werden.

Zweckmäßigerweise ist die zweite Temperatur etwa 200°C kleiner als die erste Temperatur.

So kann beispielsweise die erste Temperatur zwischen etwa 430 und 500°C liegen und die zweite Temperatur etwa 650°C betragen.

Die Grössen der Querschnittsflächen, die von den beiden Heissgasströmungen durchflossen werden, sollten vorzugsweise im Verhältnis von zwischen 30:70 und 70:30 stehen.

Bei einer bevorzugten Ausführungsform der Erfindung sind die Querschnittflächen, die von den beiden Heißgasströmungen durchflossen werden, etwa gleich groß.

Eine weitere günstige Ausführungsform der Erfindung zeichnet sich dadurch aus, dass der erste Einlass und/oder der zweite Einlass einen Ringraum umfassen, dem die erste bzw. die zweite Heißgasströmung zuführbar ist und der über mindestens eine Öffnung mit dem Reaktionsraum verbunden ist. Auf diese Weise lässt sich in dem erforderlichen axialen Abstand vom unteren Ende des Reaktionsraumes der erste bzw. zweite Heißgasstrom gleichmäßig in das Wanderbett einbringen. Erfindungsgemäß ist dem unteren Ende des Reaktionsraums eine Gasströmung zuführbar, die sich auf einer Temperatur befindet, die niedriger als die erste und gegebenenfalls die zweite Temperatur ist, und die den Reaktionsraum von unten nach oben durchströmt. Auf diese Weise entsteht eine kühlende Strömung, die ihre Kühlwirkung bereits im Reaktionsraum entfaltet. Erfindungsgemäß ist in vertikalem Abstand oberhalb des unteren Endes des Reaktionsraumes, aber unterhalb des ersten Einlasses für die erste Heißgasströmung ein Auslass vorgesehen, über den ein Teil der dort vorliegenden Gasströmung entnehmbar ist. Sinn dieser Maßnahme ist, an dem fraglichen Auslass eine Gasströmung verfügbar zu haben, die durch die Mischung aus Schüttgut und Reststoffen der Reaktion vorerwärmt ist und so in unterschiedlicher Weise in der Anlage verwendet werden kann. Gemäß einer ersten erfinderischen Lösung ist der Auslass mit einem Brenner verbunden, in dem die zugeführte Gasströmung so erhitzbar ist, dass sie die erste Heißgasströmung bildet, und dass der Auslass des Brenners mit dem ersten Einlass verbunden ist. Bei der Erzeugung des ersten, heißeren Heißgases wird also die dem Wanderbett nach der Reaktion entnommene Wärme genutzt. Gemäß einer zweiten erfinderischen Lösung ist der Auslass mit dem zweiten Einlass verbunden, so dass zumindest ein Teil der dem Auslass entnommenen Gasströmung die zweite Heißgasströmung bildet. Eine weitere Erwärmung der dem zweiten Einlass zugeführten Gasströmung ist dann nicht mehr erforderlich.

Im Allgemeinen ist es trotz der erfindungsgemäßen Anordnung der Einlässe und Auslässe und trotz der Zuführung von kühlendem Gas am unteren Ende des Reaktionsraumes schwierig, die gesamte erforderliche Kühlung der austretenden Mischung aus Schüttgut und Reststoffen innerhalb des Reaktionsraumes durchzuführen. Daher empfiehlt es sich in vielen Fällen, dass dem unteren Ende des Reaktionsraumes in Bewegungsrichtung des Wanderbettes gesehen ein Wanderbettkühler nachgeschaltet ist.

Dieser arbeitet besonders effektiv, wenn er mindestens einen Einlass und mindestens einen Auslass für eine kühlende Gasströmung aufweist, die so angeordnet sind, dass sich im Wanderbett eine quer zur Bewegungsrichtung des Wanderbettes gerichtete Gasströmung ergibt.

Ein Ausführungsbeispiel der Erfindung wird nachfolgend anhand der Zeichnung näher erläutert; es zeigen
- Figur 1: schematisch das Layout einer Anlage zum Entsorgen gefährlicher oder hochenergetischer Materialien;
- Figur 2: in einer Detailvergrößerung und in realistischer Darstellung einen Teilschnitt durch die Vorrichtung, die Teil der in Figur 1 gezeigten Anlage ist.

Zentrale Komponente der Anlage zur Entsorgung gefährlicher oder hochenergetischer Materialien, deren Layout schematisch in Figur 1 gezeigt ist, ist eine insgesamt mit dem Bezugszeichen 1 versehene Vorrichtung, die in ihrem grundsätzlichen Aufbau einem Schachtofen ähnelt. Als Beispiel dient hier die Entsorgung von Munition. Die Verhältnisse können im vorliegenden Falle weitgehend mit denjenigen in der oben erwähnten DE 102 27 711 B4 übereinstimmen, sofern nachfolgend nichts anderes gesagt ist. Die Darstellung der Vorrichtung 1 in Figur 1 ist hoch schematisch, währen die Schnittzeichnung der Figur 2 den realistischen Verhältnissen erheblich näher kommt.

Zum Verständnis des grundsätzlichen Aufbaus der Vorrichtung 1 genügt es zu wissen, dass diese, jeweils mit kreisförmigem Querschnitt versehen und koaxial zueinander, ein Außenrohr 3 und ein Innenrohr 4 umfasst. In Figur 1 weggelassen, in Figur 2 jedoch dargestellt ist ein äußerer Mantel 2, der als Splitterschutz im Falle des Versagens des Außenrohres 3 und des Innenrohres 4 dient. Während der Zwischenraum zwischen dem Mantel 2 und dem Außenrohr 3 leer ist, befindet sich in dem ringförmigen Zwischenraum zwischen dem Außenrohr 3 und dem Innenrohr 4 eine Schüttung aus Stahl- oder Keramikkugeln. Diese Schüttung ist in der Zeichnung aus Übersichtlichkeitsgründen nicht dargestellt. Sie nimmt an den der Entsorgung der Munition dienenden Prozessen selbst nicht teil, sondern stabilisiert mechanisch das starken Belastungen ausgesetzte Innenrohr 4.

Der Innenraum 11 des Innenrohres 4, welcher der eigentliche Reaktionsraum ist, ist ebenfalls mit einer Schüttung aus Stahl- oder Keramikkugeln gefüllt. Die Kugelschüttung wird am oberen Ende der Vorrichtung 1 über einen trichterförmigen Aufgabebereich 13 und einen aus mechanischen Gründen, die hier nicht näher interessieren, vorgesehenen Kugelvorlagebereich 14 in den Innenraum 11 des Innenrohres 4 eingebracht. Den selben Weg durchläuft, in geeigneten Abständen voneinander, die zu entsorgende Munition. Sie wird dabei in die Kugelschüttung eingebettet und durchwandert den Innenraum 11 unter zunehmender Erwärmung nach Art eines Wanderbetts nach unten. Details dieser Erwärmung werden später erläutert. An einer bestimmten Stelle reicht die dort herrschende Temperatur aus, um die Munition zur Reaktion, z.B. zur Detonation, zu bringen. Im allgemeinen Falle eines anderen zu entsorgenden Materials würde hier die entsprechende chemische Umsetzung stattfinden. Die dabei entstehende mechanische Energie wird von der Kugelschüttung weitestgehend aufgenommen. Entstehende Gase werden nach oben abgezogen, wie dies ebenfalls schon in der DE 102 27 711 B4 beschrieben ist.

Die nach der Detonation verbleibenden Munitionsreste wandern in und mit der Kugelschüttung weiter nach unten durch einen Bereich, in dem kalte Luft entgegenströmt. Am unteren Ende der Vorrichtung 1 gelangt die Kugelschüttung mit den darin enthaltenen Munitionsrückständen in einen Wanderbettkühler 15, in dem eine weitere Abkühlung stattfindet. Die das untere Ende des Wanderbettkühlers 15 verlassendse Mischung aus Kugelschüttung und Munitionsresten wird einer Trenneinrichtung zugeführt, in welcher die Kugeln von den Munitionsresten abgesondert und danach erneut dem oberen Ende der Vorrichtung 1 zugeführt werden. Die abgetrennten Munitionsreste dagegen werden in geeigneter Weise entsorgt.

Oben wurde grob der Durchgang der Kugelschüttung mit der darin enthaltenen Munition durch die Vorrichtung 1 beschrieben. Nunmehr folgt eine genauere Erläuterung der Gasführung insbesondere anhand der Figur 1.

Kaltes Gas wird in den unteren Bereich des Wanderbettkühlers 15 über einen Einlass 16 mit Hilfe eines Gebläses 17 eingeblasen. Dieses Gas wird in einer Art Querströmung durch den Innenraum des Wanderbettkühlers 15 geführt und an einem nahezu gegenüberliegenden Auslass 18 wieder entnommen. Ein zweites Gebläse 19 befördert das Gas zu einem zweiten Einlass 20, der etwas höher als der Einlass 16 am Wanderbettkühler 15 vorgesehen ist.

Erneut wird das Gas als Querströmung durch die im Innenraum des Wanderbettkühlers 15 sich bewegende Schüttung mit den darin enthaltenen Munitionsresten geführt und an einem zweiten Auslass 21 entnommen. Mit Hilfe eines dritten Gebläses 23 gelangt das Gas, welches auf diese Weise zweimal den Innenraum des Wandernettkühlers 15 durchquert hat, zu einem dritten Einlass 24 im oberen Endbereich des Wanderbettkühlers 15. Die mehrfache Führung des kühlenden Gases als Querströmung durch den Wanderbettkühler 15 sorgt für eine zuverlässige Kühlung der den Wanderbettkühler 15 durchfließenden Mischung aus Kugelschüttung und Munitionsresten, wobei lokale Überhitzungen vermieden werden.

Das immer noch verhältnismäßig kühle Gas tritt nun von der oberen Öffnung des Wanderbettkühlers 15 in das untere Ende des Innenraumes 11 der Vorrichtung 1 ein. Es strömt nunmehr nach oben, den abwärts sinkenden, durch die Detonation erhitzten Kugeln der Schüttung und den Munitionsresten entgegen, die auf diese Weise zunehmend abgekühlt werden. An einer Stelle, die bereits einen erheblichen Abstand vom unteren Ende der Vorrichtung 1 besitzt, ist an der Innenwandung des Innenrohres 4 ein ringförmiger Auslass 25 vorgesehen, in den im Sinne der Pfeile 26 der größte Teil der nach oben strömenden, im Wärmeaustausch mit der Mischung aus Kugelschüttung und Munitionsresten sich erwärmenden Luft eintreten kann. Allenfalls ein kleiner Teil dieser Luft strömt ungehindert nach oben weiter.

Die in den Auslass 25 gelangte, nunmehr schon vorerwärmte Luft wird von einem Gebläse 27 angesaugt und danach in zwei Teilströme aufgeteilt. Ein erster Teilstrom gelangt zu einem Brenner 28, in dem der entsprechende Luftanteil auf eine Temperatur aufgeheizt wird, die, wenn sie in den Innenraum 11 der Vorrichtung 1 eingebracht wird, zur Auslösung der Detonation der Munition ausreicht. Dieser Teilstrom der Luft wird einem Einlass 29 zugeführt, der in seiner realistischen Ausgestaltung weiter unten anhand der Figur 2 näher beschrieben wird. Die hier eingebrachte Heißluft füllt dabei zunächst im Wesentlichen den gesamten Querschnitt des Innenraumes 11 aus. Sie bewegt sich weiter entgegen der Strömungsrichtung der Kugelschüttung und der Munitionsreste nach oben.

Der zweite Teilstrom, der von dem Gebläse 27 bewegt wird, gelangt in einen zweiten Einlass 30, dessen Ausgestaltung ebenfalls weiter unten anhand der Figur 2 beschrieben wird. Dieser Einlass 30 ist allerdings so gestaltet, dass die hier in den Innenraum 11 eingebrachte Luft nur die radial äußeren Bereiche dieses Innenraumes 11 erreicht und dabei die heiße, von unten kommende Luft radial einengt, so dass letztere nur noch im mittleren Querschnittsbereich des Innenraumes 11 weiter nach oben fließt. In diesem Bereich kommt es zu der schon mehrfach erwähnten Detonation der zu entsorgenden Munition.

Die Gase, welche die Vorrichtung 1 in der beschriebenen Weise von unten nach oben durchströmt haben, werden an einem Auslass 31 entnommen und mit Hilfe eines Gebläses 32 durch einen Kühler 33 gezogen. Ein Teil dieser Luft wird dann über eine Leitung 34 einer Nachreinigung und letztendlich der Außenatmosphäre zugeführt. Ein anderer Teilstrom wird über einen weiteren Kühler 35 geleitet, vom Gebläse 17 angesaugt und wieder dem unteren Einlass 16 des Kugelkühlers 15 zugespeist.

Die Figur 2 zeigt einige Details der Vorrichtung 1 im Bereich der Einlässe 29 und 30 in einer realitätsnäheren Weise als Figur 1. Der untere Einlass 29 umfasst ein radiales Rohr 5, welches den in dieser Zeichnung erkennbaren Mantel 2 und das Außenrohr 3 durchstößt. Durch dieses gelangt das in dem Brenner 28 erhitzte Heißgas mit einer ersten Temperatur von beispielsweise 650°C im Sinne des Pfeiles 6 in einen Einbau 7, der im oberen Bereich das untere Ende des oberen Abschnittes des Innenrohres 4 umgibt. Das Heißgas strömt dabei zunächst in einen Ringraum 8 im Inneren des Einbaus 7 und dann durch das untere, etwas konisch nach unten sich verjüngende Ende des oberen Abschnittes des Innenrohres 4 und von dort nach oben durch das Wanderbett.

Oberhalb des Ringraumes 8 ist der zweite Einlass 30 angeordnet. Hierzu ist in dem Einbau 7 ein zweiter Ringraum 9 vorgesehen, dessen obere und untere ringförmige Begrenzungswand aus geometrischen Gründen sich nach unten konisch verjüngen. Dieser Ringraum 9 steht mit dem Innenraum 11 des Innenrohres 4 durch eine Vielzahl vertikaler Schlitze 10 in Verbindung.

An einer in der Zeichnung nicht dargestellten Stelle durchstößt ein weiteres Rohr den Mantel 2 und das Außenrohr 3 und mündet in den Ringraum 9. Über dieses wird nunmehr der oben schon erwähnte Teilstrom des Heißgases zugeführt, welches über den Auslass 25 vom Gebläse 27 entnommen, jedoch nicht über den Brenner 28 geleitet wurde. Die Temperatur dieses Gases befindet sich im Betrieb auf einem deutlich niedrigeren Niveau, ist beispielsweise etwa um 200° kälter als das über den ersten Einlass 29 zugespeiste, von dem Brenner 28 erhitzte Heißgas. Im konkreten Beispiel bedeutet dies eine Temperatur zwischen 430 und 500°C für dieses zweite Heißgas. Der Druck, unter dem das Heißgas in den zweiten Ringraum 9 eingebracht wird, wird so gewählt, dass dieses kältere Heißgas, wie schon erwähnt, radial nicht weit in das Wanderbett innerhalb des Innenrohres 4 eindringt, sondern sich, wie durch den Pfeil 12 dargestellt, im radial äußeren Ringbereich durch das Wanderbett innerhalb des Innenrohres 4 bewegt. Die Gesamtanordnung ist also so, dass im mittleren Bereich des Wanderbetts im Innenrohr 4 das heißere Heißgas, im radial außenliegenden Bereich das kühlere Heißgas strömt. Die Querschnittsfläche, auf welcher das heißere Heißgas fließt, ist etwa ebenso groß wie die ringförmige Fläche, in welcher das kühlere Heißgas strömt. Auf diese Weise lassen sich gegenüber einer Anordnung, bei welcher das heißere Heißgas den gesamten Querschnitt des Innenraumes 11 durchströmt, erhebliche Energieeinsparungen erzielen.

## Patentansprüche

1. Anlage zum Entsorgen gefährlicher oder hochenergetischer Materialien mit einer schachtofenartigen Vorrichtung, die umfasst:
a) ein Gehäuse (4), in dem sich ein Reaktionsraum (11) befindet, in dem die Materialien unter kontrollierten Bedingungen zu einer Reaktion bringbar sind, deren Endprodukte ungefährlich sind;
b) ein sich in dem Reaktionsraum (11) von oben nach unten bewegendes Wanderbett, das im dynamischen Gleichgewicht zwischen der Zufuhr eines Schüttgutes und der zu entsorgenden Materialien einerseits und dem Austrag einer Mischung aus Schüttgut und der Reaktion entstammender Reststoffe andererseits ausgebildet ist;
c) eine erste Heißgasströmung, die über einen ersten Einlass (29) in den Reaktionsraum (11) eintritt, den mittleren Bereich des Wanderbetts in vertikaler Richtung nach oben durchströmt und sich auf einer ersten Temperatur befindet;
d) der erste Einlass (29) für die erste Heißgasströmung sich in vertikalem Abstand oberhalb des unteren Endes des Reaktionsraums (11) befindet;
**dadurch gekennzeichnet, dass**
e) in vertikalem Abstand oberhalb des ersten Einlasses (29) ein zweiter Einlass (30) für eine zweite Heißgasströmung vorgesehen ist, die sich auf einer zweiten Temperatur befindet, die niedriger als die erste Temperatur ist, und die das Wanderbett nur im radial äußeren Bereich durchströmt,
f) dem unteren Ende des Reaktionsraums (11) eine Gasströmung zuführbar ist, die sich auf einer Temperatur befindet, die niedriger als die erste und gegebenenfalls die zweite Temperatur ist, und die den Reaktionsraum (11) von unten nach oben durchströmt,
g) in vertikalem Abstand oberhalb des unteren Endes des Reaktionsraumes (11), aber unterhalb des ersten Einlasses (29) für die erste Heißgasströmung ein Auslass (25) vorgesehen ist, über den ein Teil der dort vorliegenden Gasströmung entnehmbar ist,
wobei
h) der Auslass (25) mit einem Brenner (28) verbunden ist, in dem die zugeführte Gasströmung so erhitzbar ist, dass sie die erste Heißgasströmung bildet, und dass der Auslass des Brenners (28) mit dem ersten Einlass (29) verbunden ist, und/oder
i) der Auslass (25) mit dem zweiten Einlass (30) verbunden ist, so dass zumindest ein Teil der dem Auslass (25) entnommenen Gasströmung die zweite Heißgasströmung bildet.

2. Anlage nach Anspruch 1, **dadurch gekennzeichnet, dass** die zweite Temperatur etwa 200°C kleiner als die erste Temperatur ist.

3. Anlage nach Anspruch 1 oder 2, **dadurch gekennzeichnet, dass** die erste Temperatur etwa 650°C und die zweite Temperatur etwa 430 bis 500°C beträgt.

4. Anlage nach einem der vorhergehenden Ansprüche, **dadurch gekennzeichnet, dass** die Grössen der Querschnittsflächen, die von den beiden Heissgasströmungen durchflossen werden im Verhältnis von zwischen 30:70 und 70:30 stehen.

5. Anlage nach Anspruch 4, **dadurch gekennzeichnet, dass** die Querschnittsflächen, die von den beiden Heißgasströmungen durchflossen werden, etwa gleich groß sind.

6. Anlage nach einem der vorhergehenden Ansprüche, **dadurch gekennzeichnet, dass** der erste Einlass (29) und/oder der zweite Einlass (30) einen Ringraum (8, 9) umfassen, dem die erste bzw. die zweite Heißgasströmung zuführbar ist und der über mindestens eine Öffnung (10) mit dem Reaktionsraum (11) verbunden ist.

7. Anlage nach einem der vorhergehenden Ansprüche, **dadurch gekennzeichnet, dass** dem unteren Ende des Reaktionsraums (11) in Bewegungsrichtung des Wanderbettes gesehen ein Wanderbettkühler (15) nachgeschaltet ist.

8. Anlage nach Anspruch 7, **dadurch gekennzeichnet, dass** der Wanderbettkühler (15) mindestens einen Einlass (16, 20) und mindestens einen Auslass (18, 21) für eine kühlende Gasströmung aufweist, die so angeordnet sind, dass sich im Wanderbettkühler (15) eine quer zur Bewegungsrichtung des Wanderbettes gerichtete Gasströmung ergibt.

## Claims

1. An installation for the disposal of hazardous or high-energy materials with a shaft furnace type device, comprising:
a) a housing (4), in which a reaction chamber (11) is located, in which the materials may be brought into reaction under controlled conditions, whose end products are non-hazardous;
b) a moving bed, moving from top to bottom in the reaction chamber (11), formed in a dynamic equilibrium between the supply of a bulk material and the materials to be disposed on the one hand and the discharge of a mixture of bulk material and residues originating from the reaction on the other hand;
c) a first hot gas flow, entering over a first inlet (29) into the reaction chamber (11), flowing through the middle area of the moving bed in a vertical direction upwards, and having a first temperature;
d) the first inlet (29) for the first hot gas flow being in a vertical distance above the bottom end of the reaction chamber (11);
**characterized in that**
e) a second inlet (30) is provided in a vertical distance above the first inlet (29) for a second hot gas flow, having a second temperature lower than the first temperature, and flowing through the moving bed only in a radial outer section,
f) a gas flow may be supplied to the bottom end of the reaction chamber (11), at the gas flow having a temperature lower than the first and, if necessary, than the second temperature, and flowing through the reaction chamber (11) from bottom to top,
g) in a vertical distance above the bottom end of the reaction chamber (11), but below the first inlet (29) for the first hot gas flow, an outlet (25) is provided, over which a part of the gas flow being present there may be removed,
wherein
h) the outlet (25) is connected with a burner (28), in which the supplied gas flow may be heated such that it forms the first hot gas flow, and that the outlet of the burner (28) is connected with the first inlet (29),
and/or
i) the outlet (25) is connected with the second inlet (30), so that at least a part of the gas flow being removed from the outlet (25) forms the second hot gas flow.

2. The installation according to claim 1, **characterized in that** the second temperature is approximately 200°C lower than the first temperature.

3. The installation according to claim 1 or 2, **characterized in that** the first temperature is approximately 650°C and the second temperature is approximately 430 to 500°C.

4. The installation according to one of the preceding claims, **characterized in that** the size of the cross-sectional areas, being flown through by the two hot gas flows, are in a relation of between 30:70 and 70:30.

5. The installation according to claim 4, **characterized in that** the cross-sectional areas, being flown through by the two hot gas flows, are approximately the same size.

6. The installation according to one of the preceding claims, **characterized in that** the first inlet (29) and/or the second inlet (30) comprise an annular space (8, 9) to which the first and the second hot gas flow may be supplied, respectively, and which is connected to the reaction chamber (11) over at least one opening (10.

7. The installation according to one of the preceding claims, **characterized in that** a moving bed cooler (15) is connected downstream the bottom end of the reaction chamber (11), as seen in the direction of movement of the moving bed.

8. The installation according to claim 7, **characterized in that** the moving bed cooler (15) has at least one inlet (16, 20) and at least one outlet (18, 21) for a cooling gas flow, which is arranged in such a way that a gas flow results in the moving bed cooler (15), the gas flow being directed across the direction of movement of the moving bed.

## Revendications

1. Installation dévolue à l'élimination de matériaux dangereux ou à haut pouvoir énergétique, équipée d'un dispositif du type four vertical incluant :
a) une enceinte (4) dans laquelle se trouve une chambre de réaction (11) dans laquelle lesdits matériaux peuvent être soumis, dans des conditions contrôlées, à une réaction dont les produits finaux sont dénués de dangerosité ;
b) un lit mobile se mouvant de haut en bas dans ladite chambre de réaction (11) et réalisé avec équilibre dynamique entre, d'une part, l'apport d'une matière en vrac et les matériaux à éliminer et, d'autre part, la décharge d'un mélange de matière en vrac et de substances résiduelles engendrées par la réaction ;
c) un premier flux de gaz chauds qui pénètre dans ladite chambre de réaction (11) par l'intermédiaire d'une première admission (29), parcourt la région centrale dudit lit mobile, vers le haut dans le sens vertical, et présente une première température ;
d) ladite première admission (29), dédiée audit premier flux de gaz chauds, étant placée verticalement à distance au-dessus de l'extrémité inférieure de ladite chambre de réaction (11) ;
**caractérisée par le fait**
e) **qu'**une seconde admission (30) est prévue, verticalement à distance au-dessus de la première admission (29), pour un second flux de gaz chauds qui présente une deuxième température inférieure à la première température, et qui parcourt le lit mobile uniquement dans la région radialement extérieure,
f) **qu'**un flux gazeux, pouvant être délivré à l'extrémité inférieure de la chambre de réaction (11), présente une température inférieure à ladite première, et éventuellement à ladite deuxième température, et parcourt ladite chambre de réaction (11) de bas en haut,
g) **qu'**il est prévu, verticalement à distance au-dessus de ladite extrémité inférieure de la chambre de réaction (11), mais au-dessous de ladite première admission (29) dédiée au premier flux de gaz chauds, une sortie (25) par l'intermédiaire de laquelle peut être prélevée une part du flux gazeux situé dans cette zone,
sachant que
h) ladite sortie (25) est reliée à un brûleur (28) dans lequel le flux gazeux délivré peut être réchauffé de manière qu'il forme ledit premier flux de gaz chauds, la sortie dudit brûleur (28) étant reliée à ladite première admission (29),
et/ou que
i) ladite sortie (25) est reliée à ladite seconde admission (30) de façon telle qu'au moins une part du flux gazeux, prélevé à ladite sortie (25), forme le second flux de gaz chauds.

2. Installation selon la revendication 1, **caractérisée par le fait que** la deuxième température est inférieure, d'environ 200° C, à la première température.

3. Installation selon la revendication 1 ou 2, **caractérisée par le fait que** la première température est d'environ 650° C, et la deuxième température est d'environ 430 à 500° C.

4. Installation selon l'une des revendications précédentes, **caractérisée par le fait que** les tailles des aires de section transversale, par lesquelles les deux flux de gaz chauds s'écoulent, obéissent au rapport compris entre 30 : 70 et 70 : 30.

5. Installation selon la revendication 4, **caractérisée par le fait que** les aires de section transversale, par lesquelles les deux flux de gaz chauds s'écoulent, sont sensiblement identiques.

6. Installation selon l'une des revendications précédentes, **caractérisée par le fait que** la première admission (29) et/ou la seconde admission (30) présente(nt) un espace annulaire (8, 9) auquel le premier ou le second flux de gaz chauds peut être respectivement délivré, et qui est relié à la chambre de réaction (11) par l'intermédiaire d'au moins un orifice (10).

7. Installation selon l'une des revendications précédentes, **caractérisée par le fait qu'**un refroidisseur (15) de lit mobile est implanté en aval de l'extrémité inférieure de la chambre de réaction (11) en considérant dans la direction de mouvement dudit lit mobile.

8. Installation selon la revendication 7, **caractérisée par le fait que** le refroidisseur (15) du lit mobile comprend au moins une admission (16, 20) et au moins une sortie (18, 21), affectées à un flux gazeux de refroidissement et disposées de façon telle qu'il en résulte, dans ledit refroidisseur (15) du lit mobile, un flux gazeux dirigé transversalement par rapport à la direction de mouvement dudit lit mobile.
